# EUROPÄISCHE PATENTSCHRIFT

(11) **EP 2 376 760 B1**
(45) Veröffentlichungstag und Bekanntmachung des Hinweises auf die Patenterteilung: **29.05.2013**
(21) Anmeldenummer: 09781579.9
(22) Anmeldetag: 06.08.2009
(51) Int. Cl.: F02D 29/02, F02D 41/26

(54) **MOTORSTEUERUNGSSYSTEM FÜR EINEN FLUGDIESELMOTOR**
ENGINE CONTROL SYSTEM FOR AN AIRCRAFT DIESEL ENGINE
SYSTÈME DE COMMANDE DE MOTEUR DESTINÉ À UN MOTEUR DIESEL D'AVION

(30) Priorität: 12.12.2008 DE 102008054589
(43) Veröffentlichungstag der Anmeldung: 19.10.2011
(73) Patentinhaber: Thielert Aircraft Engines Gmbh Vertr. D. D. Insolvenzverwalter Dr. Bruno M. Kübler, 09350 Lichtenstein (DE)
(72) Erfinder: METZDORF, Bodo, 22307 Hamburg (DE)
(74) Vertreter: Specht, Volker
(86) Internationale Anmeldenummer: PCT/EP2009/060236
(87) Internationale Veröffentlichungsnummer: WO 2010/066477

(56) Entgegenhaltungen:
- FR-A- 2 694 341
- US-A- 5 372 112
- US-A- 5 605 135
- US-A- 6 004 098
- US-A1- 2005 268 890

## Beschreibung

Die Erfindung betrifft ein Motorsteuerungssystem für einen Flugdieselmotor für Propellerflugzeuge zur Steuerung der von Aktoren betätigten Einspritz-, Ladedruck-, Commonraildruck- und Propellerregelventile das eine Mehrzahl Sensoren und eine mit diesen und den Aktoren verbundene Regelvorrichtung umfasst.

Es ist bekannt, mit Flugzeugkraftstoff (Kerosin) betriebene Kraftfahrzeug-Dieselmotoren zum Antrieb von Propellerflugzeugen einzusetzen. Derartige Flugdieselmotoren werden mit Turboladern zur Erzielung eines bestimmten Ladedrucks sowie mit einer Common-Rail-Einspritzung betrieben und verfügen dementsprechend über Einspritzventile sowie Ladedruck-, Raildruck- und Propellerregelventile, die von - den Ventilen zugeordneten - Aktoren betätigt werden. Die Steuerung der nicht redundanten Aktoren erfolgt - ausgehend von den von Sensoren erzeugten Sensorsignalen - mittels einer Motorsteuerung. Bei einer Störung in der Motorsteuerung ist jedoch die zuverlässige Funktion des Dieselmotors nicht mehr gewährleistet, und zwar mit im Falle des Einsatzes als Flugdieselmotor nicht vertretbaren Folgen. Ein Biespiel ist aus der US 2005/268890 bekannt.

Der Erfindung liegt daher die Aufgabe zugrunde, eine einfach ausgebildete, redundante Steuerung für die nicht redundanten Aktoren der Regelventile von Flugdieselmotoren anzugeben, die auch beim Auftreten von Fehlern eine sichere Funktion des Motors gewährleistet.

Erfindungsgemäß wird die Aufgabe mit einem gemäß den Merkmalen des Patentanspruchs 1 ausgebildeten Motorsteuerungssystem gelöst. Zweckmäßige Ausgestaltungen der Erfindung sind Gegenstand der Unteransprüche.

Bei einem Motorsteuerungssystem für einen Flugdieselmotor für Propellerflugzeuge zur Steuerung der von nicht redundanten Aktoren betätigten Einspritz-, Ladedruck-, Commonraildruck- und Propellerregelventile, das eine Mehrzahl Sensoren und eine mit diesen und den Aktoren verbundene Regelvorrichtung umfasst, sind zwei mit den Sensoren verbundene und jeweils an eine erste und an eine zweite Stromversorgung angeschlossene - erste und zweite - Triebwerksregler vorgesehen, die über einen seriellen Bus miteinander verbunden sind und über - mit dem ersten Triebwerksregler mit Spannung versorgte - Relais wahlweise an die Aktoren anschließbar sind, wobei die beiden Triebwerksregler jeweils über eine Diagnosefunktion zur Berechnung des durch die erfassten Fehler bestimmten jeweiligen Health-Levels (A und B) verfügen, die über den seriellen Bus austauschbar sind und die miteinander verglichen werden. Bei einem unter dem Health-Level (B) des zweiten Triebwerksreglers liegenden Health-Level (A) des ersten Triebwerksreglers wird die Stromzufuhr zu den Relais unterbrochen, so dass der zweite Triebwerksregler über die abgefallenen Relais automatisch mit den Aktoren verbunden ist und mithin ein redundantes Motorsteuerungssystem für einen Flugdieselmotor vorliegt. Der Kern der Erfindung liegt in der automatisch umschaltbaren Verbindung der beiden miteinander kommunizierenden Triebwerksregler über Relais in Abhängigkeit von dem errechneten Health-Level. Wenn die Spannungsversorgung des ersten Triebwerksreglers ausfällt oder der erste Triebwerksregler defekt ist, wird der zweite Triebwerksregler automatisch aktiviert. Durch einen Fehler am Ausgang des einen Triebwerksreglers wird der andere Triebwerksregler nicht beeinflusst, da beide nie direkt miteinander verbunden sind. Zudem führt in den meisten Fehlermodi ein Ausfall eines Relais nicht zu einem vollständigen Motorausfall. Beispielsweise fällt das betreffende Relais bei einem Windungsschluss ab und der betreffende Ausgang wird von dem anderen Triebwerksregler angesteuert. Ist ein Relaiskontakt hochohmig, so wird es wahrscheinlich ein Kontakt des in der Regel aktiven ersten Triebwerksreglers sein. Dann kann die Steuerung immer noch über den zweiten Triebwerksregler erfolgen.

In weiterer Ausbildung der Erfindung sind dem Flugdieselmotor wichtige, redundante Sensoren und weniger wichtige, nicht redundante Sensoren zugeordnet.

Gemäß einem noch anderen Merkmal der Erfindung sind die Relais über einen manuell betätigbaren Schalter angeschlossen, wobei die Umschaltung auf den zweiten Triebwerksregler vom Piloten durch manuelle Unterbrechung der Spannungsversorgung durchführbar ist. Das heißt, der Pilot kann wegen der nicht 100%-igen Fehlererkennung durch das Motorsteuerungssystem auch ein Umschalten auf den zweiten Triebwerksregler erzwingen.

In zweckmäßiger Ausgestaltung der Erfindung ist an beide Triebwerksregler eine Warnlampe zur Signalisierung eines nicht maximalen Health-Levels (A, B) angeschlossen. Der zur Kommunikation zwischen den beiden Triebwerksreglern vorgesehene serielle Bus ist vorzugsweise ein CAN-Bus.

Die Diagnosefunktion des ersten und zweiten Triebwerksreglers beinhaltet das Erfassen von Fehlern und die Berechnung des Health-Levels auf der Grundlage der übermittelten Fehler, wobei die Fehler entsprechend ihrer Bedeutung für den Motorbetrieb unterschiedlich gewichtet werden. Die in den Health-Level eingehende Fehler umfassen im Wesentlichen Kurzschlüsse, defekte Sensoren, Überspannungen, Überdrehzahlen, einen zu hohen oder zu niedrigen Rail- oder Ladedruck, fehlende serielle Kommunikation oder dgl..

Ein Ausführungsbeispiel eines erfindungsgemäßen redundanten Motorsteuerungssystems wird anhand der Zeichnung, in der ein Schaltschema der Verknüpfung von zwei Motorsteuerungen mit einem Flugdieselmotor dargestellt ist, näher erläutert.

Das Motorsteuerungssystem umfasst zwei aus der Luftfahrt unter der Bezeichnung FADEC (Full Authority Digital Engine Control) bekannte und daher hier nicht näher beschriebene voll digitale - erste und zweite - Triebwerksregler 1 (FADEC A) und 2 (FADEC B), die über eine Verbindungsplatte 3 miteinander und mit einem Flugdieselmotor 4 verbunden sind und die jeweils an eine Spannungsversorgung 21, 22 angeschlossen sind. Der Flugdieselmotor weist vier Einspritzventile 5 bis 8 sowie ein Ladedruckregelventil 9, ein Raildruckregelventil 10 und ein Propellerregelventil 11 auf, denen zur Betätigung jeweils nicht redundante Aktoren 5' bis 11' zugeordnet sind. Der Flugdieselmotor 4 verfügt des Weiteren über eine Mehrzahl für den Motorbetrieb wichtiger und daher redundanter Sensoren 12 (zum Beispiel Drehzahl, Leistungsvorgabe und dgl.) sowie weniger wichtiger und daher nicht redundanter Sensoren 13. Die Anschlüsse 12' und 13' der redundanten und nicht redundanten Sensoren 12, 13 sind mit entsprechenden Anschlüssen 12", 13" der beiden Triebwerksregler 1 und 2 (FADEC A und FADEC B) verbunden. Andererseits sind die zur Ventileinstellung vorgesehenen Aktoren 5' bis 11' jeweils über eine Steuerleitung mit einem Relais 14 bis 20 auf der Verbindungsplatte 3 verbunden. Die Relais' 14 bis 20 sind über einen manuell betätigbaren Schalter 23 an den Triebwerksregler 1 angeschlossen. An den beiden Triebwerksreglern 1 und 2 sind jeweils Regelventilanschlüsse 5'' bis 8" zur Steuerung der Aktoren 5' bis 8' der Einspritzventile 5 bis 8 über die Relais 14 bis 17 und Regelventilanschlüsse 9" bis 11'' zur Steuerung der Aktoren 9' bis 11' des Ladedruckregelventils 9, des Raildruckregelventils 10 und des Propellerregelventils 11 über die Relais 18, 19 und 20 vorgesehen. Darüber hinaus weist jeder Triebwerksregler 1 bzw. 2 jeweils zwei Anschlüsse 21' und 22' zur Spannungsversorgung 21 bzw. 22 sowie jeweils einen Anschluss 24', 25' zu einer Warnlampe 24 bzw. 25 auf. Schließlich ist am Triebwerksregler 1 noch ein Relaisanschluss 23' für die Verbindung über den Schalter 23 mit den Relais 14 bis 20 vorgesehen. Jeweils über eines der Relais 14 bis 20 sind die Einspritzventil- und Regelventilanschlüsse 5'' bis 11'' des ersten Triebwerksreglers 1 (FADEC A) oder des zweiten Triebwerksreglers 2 (FADEC B) mit den Aktoren 5' bis 11' der Einspritzventile 5 bis 8 bzw. dem jeweiligen Regelventil 9 bis 11 verbunden. Zur seriellen Kommunikation zwischen den beiden Triebwerksreglern 1 und 2 (FADEC A und FADEC B) sind diese über einen seriellen Bus 26, hier einen CAN-Bus, und entsprechende Bus-Anschlüsse am jeweiligen Triebwerksregler 1 und 2 miteinander verbunden. Somit sind zwei identische Motorsteuerungen (FADEC A und FADEC B) vorhanden, die über den seriellen Bus 26 miteinander kommunizieren können und von denen jeweils eine aktiv ist und über die Relais 14 - 20 auf der Verbindungsplatte 3 mit den Aktoren 5' bis 11' für die am Flugdieselmotor 4 angeordneten Ventile (5 bis 11) verbunden ist, um diese anzusteuern.

Die beiden Triebwerksregler 1 und 2 haben interne Diagnosefunktionen, die beispielsweise die Kurzschlusserkennung an den Ausgängen (Anschlüssen), die Erkennung von Überspannungen, defekten Sensoren, Überdrehzahlen, eines zu hohen oder zu niedrigen Ladedrucks oder Raildrucks, einer fehlenden seriellen Kommunikation und anderer Fehler umfassen. Die Diagnosefunktionen berechnen jeweils einen sogenannten Health-Level A bzw. B, in dem die möglichen Fehler unterschiedlich stark gewichtet werden. Das heißt, dass beispielsweise der Ausfall eines weniger wichtigen Sensors zu einem kleineren Abfall des jeweiligen Health-Levels führt als der Ausfall eines wichtigen Sensors oder das Auftreten eines Kurzschlusses. Die beiden Triebwerksregler 1 und 2 kommunizieren über den seriellen Bus 26 miteinander. Der Triebwerksregler 1 (FADEC A) umfasst zudem einen Vergleicher, der die beiden berechneten Health-Level A und B miteinander vergleicht. Wenn beide Health-Level gleich sind (A = B) oder der Health-Level des Triebwerksreglers 1 größer als der des Triebwerksreglers 2 ist (A > B), schaltet der Triebwerksregler 1 die Relais auf der Verbindungsplatte 3 ein und hat somit die Kontrolle über die Aktoren 5' bis 11'. Wenn jedoch der Health-Level B des Triebwerksreglers 2 (FADEC B) einen höheren Wert als der Health-Level A hat, werden die Relais 14 bis 20 abgeschaltet, so dass - wie in der Zeichnung dargestellt - der Triebwerksregler 2 (FADEC B) die Kontrolle über die Aktoren 5' bis 11' hat. Mit der an jeden Triebwerksregler 1 und 2 angeschlossenen Warnlampe 24 bzw. 25 wird außerdem das Nichterreichen des maximalen Health-Levels A oder B signalisiert.

Da eine 100%-ige Fehlererkennung praktisch nicht möglich ist, hat der Pilot über den Schalter 23 außerdem die Möglichkeit, die Verbindung der Relais 14 bis 20 mit dem Triebwerksregler 1 zu unterbrechen und damit die Relais 14 bis 20 manuell auf den Triebwerksregler 2 umzuschalten. Bei einem Ausfall der Spannungsversorgung 21 des Triebwerksreglers A fallen die Relais 14 bis 20 ab und der Triebwerksregler 2 wird automatisch aktiv. Auch bei einem Defekt des Triebwerksreglers 1 ist der Triebwerksregler 2 aufgrund der nicht eingeschalteten Relais automatisch aktiv.

### Bezugszeichenliste

| | |
|---|---|
| 1 | erster Triebwerksregler (FADEC A) |
| 2 | zweiter Triebwerksregler (FADEC B) |
| 3 | Verbindungsplatte |
| 4 | Flugdieselmotor |
| 5 - 8 | Einspritzventile |
| 9 | Ladedruckregelventil |
| 10 | Raildruckregelventil |
| 11 | Propellerregelventil |
| 5' - 11' | Aktoren v. 5 - 11 |
| 5'' - 11'' | Einspritz-/Regelventilanschlüsse von 1, 2 |
| 12 | redundante Sensoren v. 4 |
| 13 | nicht redundante Sensoren v. 4 |
| 12', 13' | Sensoranschlüsse an 4 |
| 12'', 13'' | Sensoranschlüsse an 1, 2 |
| 14 - 20 | Relais auf 3 |
| 21, 22 | Spannungsversorgung v. 1, 2 |
| 23 | manueller Schalter |
| 23' | Relaisanschluss v. 1 |
| 24, 25 | Warnlampe v. 1, 2 |
| 26 | serieller Bus |
| 26' | Busanschluss an 1, 2 |

## Patentansprüche

1. Motorsteuerungssystem für einen Flugdieselmotor (4) für Propellerflugzeuge zur Steuerung der von nicht redundanten Aktoren (5' bis 11') betätigten Einspritz-, Ladedruck-, Commonraildruck- und Propellerregelventile (5 bis 11), das eine Mehrzahl Sensoren (12, 13) und einen mit diesen und den Aktoren verbundenen ersten Triebwerksregler (1) mit Diagnosefunktion, der bei fehlerhaften Werten automatisch auf einen zweiten Triebwerksregler (2) mit Diagnosefunktion umschaltbar ist, umfasst, **dadurch gekennzeichnet, dass** der erste und zweite Triebwerksregler (1, 2) jeweils an eine erste und an eine zweite Stromversorgung (21, 22) angeschlossen und über einen seriellen Bus (26) miteinander verbunden und über - vom ersten Triebwerksregler (1) mit Strom versorgte - Relais (14 bis 20) wahlweise an die Aktoren (5' bis 11') anschließbar sind, wobei über die Diagnosefunktion auf der Grundlage der erfassten, entsprechend ihrer Bedeutung für den Motorbetrieb unterschiedlich gewichteten Fehler berechnete Health-Levels (A und B) der beiden Triebwerksregler (1, 2) über den seriellen Bus (26) austauschbar sind und miteinander verglichen werden und bei einem unter dem Health-Level (B) des zweiten Triebwerksreglers (2) liegenden Health-Level (A) des ersten Triebwerksreglers (1) die Stromzufuhr zu den Relais (14 bis 20) unterbrochen und der zweite Triebwerksregler (2) über die abgefallenen Relais (14 bis 20) automatisch mit den Aktoren (5' bis 11') verbunden ist.

2. Motorsteuerungssystem nach Anspruch 1, **dadurch gekennzeichnet, dass** dem Flugdieselmotor (4) wichtige, redundante Sensoren (12) und weniger wichtige, nicht redundante Sensoren (13) zugeordnet sind.

3. Motorsteuerungssystem nach Anspruch 1, **dadurch gekennzeichnet, dass** die Relais (14 bis 20) über einen manuell betätigbaren Schalter (23) angeschlossen sind und die Umschaltung auf den zweiten Triebwerksregler (2) vom Piloten durch manuelle Unterbrechung der Spannungsversorgung durchführbar ist.

4. Motorsteuerungssystem nach Anspruch 1, **dadurch gekennzeichnet, dass** an beide Triebwerksregler (1, 2) eine Warnlampe (24, 25) zur Signalisierung eines nicht maximalen Health-Levels (A, B) angeschlossen ist.

5. Motorsteuerungssystem nach Anspruch 1, **dadurch gekennzeichnet, dass** der serielle Bus (26) ein CAN-Bus ist.

6. Motorsteuerungssystem nach Anspruch 1, **dadurch gekennzeichnet, dass** in den Health-Level eingehende Fehler im Wesentlichen Kurzschlüsse, defekte Sensoren, Überspannungen, Überdrehzahlen, einen zu hohen oder zu niedrigen Rail- oder Ladedruck, fehlende serielle Kommunikation oder dgl. umfassen.

## Claims

1. An engine control system for an aircraft diesel engine (4) for propeller-driven aircraft for purposes of controlling the injection valves, charge pressure control valves, common rail pressure control valves and propeller control valves (5 to 11) actuated by actuators (5' to 11') of non-redundant design, comprising a plurality of sensors (12, 13) and a first engine control unit (1) connected with the latter and with the actuators and having a diagnostics function and being switchable automatically to a second engine control unit (2) having a diagnostics function in case of faulty values, **characterised in that** the first and second engine control unit (1, 2) are in each case connected to a first and a second power supply (21, 22) and connected with one another via a serial bus (26) and are connectable optionally to the actuators (5' to 11') via relays (14 to 20) - that are supplied with power from the first engine control unit (1) - , wherein health levels (A and B) of the two engine control units (1, 2) calculated via the diagnostics function on the basis of faults registrated and differently weighted according to their importance for the operation of the engine are interchangeable via the serial bus (26) and are compared with one another, and in the event of the health level (A) of the first engine control unit (1) lying below the health level (B) of the second engine control unit (2), the power supply to the relays (14 to 20) is interrupted, and the second engine control unit (2) is automatically connected to the actuators (5' to 11') via the relays (14 to 20) that have dropped out.

2. The engine control system in accordance with Claim 1, **characterised in that** important sensors (12) of redundant design and less important sensors (13) of non-redundant design are assigned to the aircraft diesel engine (4).

3. The engine control system in accordance with Claim 1, **characterised in that** the relays (14 to 20) are connected via a switch (23) that is manually operable, and the switch-over to the second engine control unit (2) is realisable by the pilot by means of a manual interruption of the power supply.

4. The engine control system in accordance with Claim 1, **characterised in that** a warning lamp (24, 25) is connected to both engine control units (1, 2) for purposes of signalling a non-maximum health level (A, B).

5. The engine control system in accordance with Claim 1, **characterised in that** the serial bus (26) is a CAN-bus.

6. The engine control system in accordance with Claim 1, **characterised in that** the faults entering into the health level essentially comprise short-circuits, defective sensors, excess voltages, excess rotational speeds, a too high or too low rail pressure or charge pressure, a lack of serial communication, or similar.

## Revendications

1. Un système de gestion du moteur pour un moteur diesel d'avion (4) pour des avions à hélices pour commander les soupapes d'injection, de pression d'admission, de pression de commonrail et de réglage d'hélice (5 à 11) actionnées par des acteurs (5' à 11') non-redontants, comprenant une multitude de senseurs (12, 13) et un premier système de commande du moteur (1) connecté à ceux-ci et aux acteurs et ayant une fonction de diagnostic et étant réglable automatiquement à un second système de commande du moteur (2) ayant une fonction de diagnostic en cas de valeurs fautives, **caractérisé en ce que** le premier et second système de commande du moteur (1, 2) sont raccordés respectivement à une première et à une seconde alimentation en courant (21, 22) et connectés l'un à l'autre par un bus série (26) et sont raccordable par des relais (14 à 20) - alimentés en courant par le premier système de commande du moteur (1) - aux choix aux acteurs (5' à 11'), des health levels (A et B) des deux systèmes de commande du moteur (1, 2) calculés en base de fautes enregistrées et évaluées de manière différente en fonction de leur importance pour le fonctionnement du moteur par la fonction de diagnostic étant interchangeables par le bus série (26) et étant comparés l'un à l'autre et en cas d'un health level (A) du premier système de commande du moteur (1) étant inférieur au health level (B) du second système de commande du moteur (2) l'alimentation en courant aux relais (14 à 20) est interrompue et le second système de commande du moteur (2) est connecté automatiquement aux acteurs (5' à 11') par les relais (14 à 20) retombés.

2. Le système de gestion du moteur selon la revendication 1, **caractérisé en ce que** des senseurs (12) importants et redontants et des senseurs (13) moins importants et non-redontants sont affectés au moteur diesel d'avion (4).

3. Le système de gestion du moteur selon la revendication 1, **caractérisé en ce que** les relais (14 à 20) sont raccordés par un interrupteur (23) manuellement activable et la commutation au second système de commande du moteur (2) est réalisable par le pilote par interruption manuelle de l'alimentation.

4. Le système de gestion du moteur selon la revendication 1, **caractérisé en ce qu'**une lampe témoin (24, 25) pour la signalisation d'un health level (A, B) non-maximal est raccordée aux deux systèmes de commande du moteur (1, 2).

5. Le système de gestion du moteur selon la revendication 1, **caractérisé en ce que** le bus série(26) est un bus CAN.

6. Le système de gestion du moteur selon la revendication 1, **caractérisé en ce que** des fautes entrant au health level comprennent essentiellement des court-circuits, des senseurs en panne, des surtensions, des survitesses, une pression de rail ou d'admission trop haute ou trop basse, une communication sérielle manquante ou de telles choses.
